# EUROPÄISCHE PATENTSCHRIFT

(11) **EP 0 871 189 B1**
(45) Veröffentlichungstag und Bekanntmachung des Hinweises auf die Patenterteilung: **27.06.2001**
(21) Anmeldenummer: 97120918.4
(22) Anmeldetag: 28.11.1997
(51) Int. Cl.: H01H 27/00

(54) **Sicherheitsschalter**
Safety switch
Interrupteur à sécurité

(30) Priorität: 10.04.1997 DE 29706340 U
(43) Veröffentlichungstag der Anmeldung: 14.10.1998
(73) Patentinhaber: Bernstein AG, 32457 Porta Westfalica (DE)
(72) Erfinder: Wecke, Rolf, Dipl.-Ing., 31675 Bückeburg (DE); Scharlibbe, Heinz, Dipl.-Ing., 32479 Hille (DE); Dreyer, Dirk, Dipl.-Ing., 31665 Stadthagen (DE); Ulfik, Joachim, Dipl.-Ing., 32602 Vlotho-Exter (DE)
(74) Vertreter: Loesenbeck, Karl-Otto, Dipl.-Ing.

(56) Entgegenhaltungen:
- EP-A- 0 553 885
- DE-A- 19 510 716
- DE-U- 9 013 198

## Beschreibung

Die Erfindung betrifft einen Sicherheitsschalter mit einem in einem Schaltergehäuse axial verschiebbar gelagerten, federbelasteten Sperrbolzen, der in eine ein Schaltelement blockierende und in eine das Schaltelement mittels eines Hubmagneten entgegen der Federkraft freigebende Stellung verschiebbar ist.

Derartige Sicherheitsschalter sind in vielen Ausführungsformen und z.B. aus der DE-U-90 13 198.3 bekannt. Die Grundforderung besteht darin, daß sie so gestaltet sein müssen, daß bei herausgezogenem Betätiger auch die Ausschaltstellung zwangsweise herbeigeführt wird. Dies erfolgt durch eine auf den Sperrbolzen wirkende Druckfeder, die den Sperrbolzen in die Blockierstellung drückt. Zum Freigeben des üblicherweise als Schaltrad ausgebildeten Schaltelementes wird der Hubmagnet erregt, so daß dessen Anker entgegen der Wirkung der Druckfeder verfahren wird und dadurch den Sperrbolzen in die Freigabestellung verfährt.

Bei den bisher bekannten Sicherheitsschaltern wird der Hubmagnet so lange erregt, d. h. mit Strom durchflutet, bis daß der Sperrbolzen wieder in die Blockierstellung gefahren werden soll. Der Hubmagnet muß so ausgelegt werden, daß die zum Entriegeln des Sperrbolzens notwendige Hubkraft erzeugt wird. Diese Hubkraft ist jedoch deutlich größer, im Normalfall ca. vierzigmal höher als die Haltekraft, die notwendig ist, um den Sperrbolzen in der Freigabestellung zu halten. Bei den bisher bekannten, an sich bewährten Ausführungen wird es jedoch als Nachteil angesehen, daß der elektrische Energiebedarf relativ hoch ist. Außerdem ist die Wärmeentwicklung aufgrund der relativ hohen Stromaufnahme sehr hoch.

Der Erfindung liegt die Aufgabe zugrunde, einen Sicherheitsschalter der eingangs näher beschriebenen Art in konstruktiv einfacher Weise so auszubilden, daß der Energiebedarf für das Halten des Sperrbolzens in der Freigabestellung deutlich verringert wird.

Die gestellte Aufgabe wird durch einen den Stößel in seiner Freigabestellung haltenden Haftmagneten gelöst, so daß der Hubmagnet in dieser Stellung stromlos ist.

Durch den zweiten, gegenüber den bekannten Ausführungen zusätzlichen Haftmagneten wird die Funktion durch eine vom Hubmagneten aufzubringende Hubarbeit und in eine vom Haftmagneten aufzubringende Haltearbeit aufgeteilt. Der Haftmagnet hat eine deutlich geringere Stromaufnahme als der Hubmagnet, da er lediglich die geringe Haltekraft aufbringen muß. Damit die einwandfreie Funktion gewährleistet ist, wird der Haftmagnet erregt, bevor der Hubmagnet abgeschaltet wird. Es erfolgt demzufolge eine Überschneidung.

Ein weiterer wesentlicher Vorteil gegenüber den bekannten Ausführungen liegt auch noch darin, daß durch die geringere Stromaufnahme des Haftmagneten auch die Wärmeentwicklung deutlich reduziert wird. Von der Funktion her unterscheidet man Sicherheitsschalter, die nach dem Ruhestromprinzip und nach dem Arbeitsstromprinzip arbeiten. Die erfindungsgemäße Ausführung ist für beide Arten einsetzbar.

In weiterer Ausgestaltung ist vorgesehen, daß der Anker des Hubmagneten und der Anker des Haftmagneten an einem Ende eines quer zum Sperrbolzen stehenden Kipphebels angelenkt sind, der am gegenüberliegenden Ende auf einer ortsfesten Achse schwenkbar gelagert ist und mit dem Sperrbolzen in einer Mitnahmeverbindung steht. Bei Erregung des Hubmagneten folgt der Anker des Haftmagneten der Bewegung des Ankers des Hubmagneten, da durch die Anlenkung an den Kipphebel eine Zwangskopplung erfolgt. Dadurch ist sichergestellt, daß der Kipphebel in der Stellung verbleibt, sobald der Haftmagnet erregt wird.

In einer anderen Ausführung ist jedoch auch denkbar, daß der Anker des Hubmagnetens in der Freigabestellung des Sperrbolzens vom Haftmagneten gehalten wird.

Eine konstruktiv einfache Ausführung wird erreicht, wenn auf den Sperrbolzen eine Traverse fest aufgesetzt ist, gegen die sich das eine Ende einer den Sperrbolzen in der Blockierstellung haltenden Druckfeder abstützt, und daß die andere, dem Schaltelement zugewandte Seite mit dem Kipphebel in Berührung steht.

Bei dieser Ausführung wird keine feste Verbindung zwischen dem Kipphebel und dem Sperrbolzen notwendig. Sobald der Haftmagnet nicht mehr erregt wird, drückt die Druckfeder den Sperrbolzen in die Blockierstellung, wobei der Kipphebel in die entsprechende Ausgangsstellung zurückgeschwenkt wird und die Anker des Hubund des Haftmagneten ebenfalls in die Außerbetriebsstellung zurückgefahren werden. Dabei ist es dann zweckmäßig, wenn sich das andere, dem Schaltelement abgewandte Ende der Druckfeder gegen ortsfeste Innenteile des Schaltergehäuses abstützt. Dieses Innenteil bildet dann ein Widerlager für die Druckfeder.

Das Innenteil könnte beispielsweise eine quer zum Sperrbolzen stehende Rippe oder eine Zwischenwand sein. Eine Verdrehsicherung des Sperrbolzens ist in einfachster Weise gegeben, wenn vorzugsweise beide Stirnenden der Traverse in Langlöchern von Platten, beispielsweise Leiterplatten geführt sind, wobei die Langlöcher in Richtung des Sperrbolzens verlaufen. Diese Leiterplatten stehen in einem geringen Abstand zu zwei parallelen Wandungen des Schaltergehäuses.

Zweckmäßigerweise liegt die Traverse im mittleren Bereich des Kipphebels. Dadurch ergeben sich günstige Kräfteverhältnisse, da der Kipphebel wie ein einarmiger Hebel wirkt. Die Anker des Hub- und des Haftmagneten stehen dann im Abstand zum Sperrbolzen. Da außerdem der Abstand des Hub- und des Haftmagneten zur Schwenkachse des Kipphebels größer ist, als der Abstand der Traverse zur Schwenkachse, ist der Hub des Ankers des Hubmagneten und des Ankers des Haftmagneten größer als der Verschiebeweg des Sperrbolzens. Der Verschiebeweg des Sperrbolzens ist jedoch ausgelegt, daß dann das Schaltelement, beispielsweise das Schaltrad gedreht werden kann. Dadurch wird normalerweise der Sperrbolzen noch um die Differenz zwischen dem Hub des Ankers des Hubmagneten und dem Verschiebeweg des Sperrbolzens verschoben, so daß der Verschiebeweg genauso groß ist, wie der Hub.

Die in Frage kommenden Sicherheitsschalter werden je nach Verwendung in den unterschiedlichsten Einbaulagen montiert. Damit nun sichergestellt ist, daß der Anker des Hubmagneten im nicht erregten Zustand in die Stellung selbsttätig und ungewollt zurückfällt, in der der Sperrbolzen in der Blockierstellung steht, ist vorgesehen, daß auf den Sperrbolzen ein quer dazu stehendes Brückenglied fest aufgesetzt ist, und daß der Anker des Hubmagneten mit dem dem Kipphebel abgewandten Endbereich in dem Brückenglied verschiebbar geführt ist. Dadurch kann sich bei der Erregung des Hubmagneten der Anker gegenüber dem Sperrbolzen relativ bewegen, es wird jedoch verhindert, daß er im stromlosen Zustand bereits dann in seiner Ausgangsstellung zurückfällt, bevor der Sperrbolzen in die Blockierstellung zurückverfahren wird.

Damit der Sicherheitsschalter für die unterschiedlichsten Spannungen verwendbar ist, ist vorgesehen, daß die Stromversorgung des Hub- und des Haftmagneten durch einen Schaltregler mit Pulsbreitenmodulator erfolgt. Dadurch wird eine Allstromausführung ohne Spannungsvarianten geschaffen, so daß trotz der unterschiedlichen Spannungen der Sicherheitsschalter international einsetzbar ist. Damit keine zusätzlichen Spulen für die Spannungsregelung erforderlich werden, ist vorgesehen, daß die Induktivitäten der Arbeitsspulen des Hub- und des Haftmagneten als Glättungsinduktivität ausgelegt sind.

Anhand der beiliegenden Zeichnungen wird die Erfindung noch näher erläutert.

Es zeigen:
- Figur 1: einen erfindungsgemäßen Sicherheitsschalter im Teilschnitt und
- Figur 2: den Sicherheitsschalter nach der Fig. 1 in einer um 90 Grad gedrehten Schnittstellung.

Der erfindungsgemäße Sicherheitsschalter 10 weist ein nicht näher erläutertes Schaltergehäuse 11 auf, an dessen Stirnfläche ein Aufsatz 12 angeflanscht ist, in dem ein Schaltrad 13 als Schaltelement drehbar gelagert ist. Der Aufsatz 12 ist mit einer Öffnung 28 versehen, um beispielsweise mittels eines nicht dargestellten Radiusbetätigers das Schaltrad 13 zu verdrehen. Mittig im Schaltergehäuse 10 ist ein Sperrbolzen 14 verschiebbar gelagert. Die Verschieberichtung verläuft in axialer bzw. in Längsrichtung des Sperrbolzens 14. Mit einem Ende ist der Sperrbolzen 14 aus dem Schaltergehäuse 11 herausgeführt und greift in der in den Fig. 1 und 2 dargestellten Sperrstellung in eine entsprechende Ausnehmung des Schaltrades 13 ein. Das andere Ende des Sperrbolzens 14 ist in einem rohrförmigen Ansatz 15 geführt, der an einer Zwischenwand des Schaltergehäuses 11 angeformt ist.

In dem dem Schaltrad 13 zugewandten Bereich ist an einer Wand des Schaltergehäuses 11 ein nach Art eines einarmigen Hebels gestalteter Kipphebel 16 auf einer ortsfesten Achse 17 schwenkbar gelagert. An das gegenüberliegende Ende des Kipphebels 16 ist der Anker 18 eines Hubmagneten 19 und der Anker 20 eines Haftmagneten 21 angelenkt.

Auf den Sperrbolzen 14 ist eine Traverse 22 fest aufgesetzt, die mit dem Kipphebel 16 in Berührung steht. Die Traverse 22 liegt seitlich neben dem Kipphebel 16 oder unterhalb, je nach Einbaulage, und zwar an der Seite, die dem Schaltrad 13 abgewandt liegt. Gegen diese Traverse 22 stützt sich das eine Ende einer den Sperrbolzen 14 umgreifenden Druckfeder 23 ab. Diese Druckfeder liegt an der dem Kipphebel 16 abgewandten Seite. Das andere Ende stützt sich an einem ortsfesten Teil des Schaltergehäuses 11 ab. Dies kann beispielsweise ein Steg oder eine Zwischenwand 24 sein. Der Sperrbolzen 14 durchdringt diese Zwischenwand 24. Auf den Sperrbolzen 14 ist außerdem noch ein Brückenglied 25 fest aufgesetzt. Dieses Brückenglied liegt an der Seite der Zwischenwand 24, die der Druckfeder 23 abgewandt liegt. Der Anker 18 des Hubmagneten 19 ist an der dem Kipphebel 16 abgewandt liegenden Seite mit einem Gewindeansatz versehen, auf dem eine Mutter aufgeschraubt ist. Dieser Gewindeansatz durchdringt eine Bohrung des Brückengliedes 25, so daß in der nicht erregten Stellung des Magneten 19 und bei nicht erregtem Haftmagneten 21 das Brückenglied 25 an der Zwischenwand 24 anliegt. In dieser Stellung greift gemäß den Fig. 1 und 2 der Sperrbolzen 14 in eine Ausnehmung des Schaltrades 13 ein, so daß dieses blockiert ist.

Soll nun ein Schaltvorgang eingeleitet werden, wird zunächst der Hubmagnet 19 erregt, so daß der Anker 18 angezogen wird und den Kipphebel 16 um einen relativ kleinen Winkel geschwenkt wird, wie durch die strichpunktierte Linie 16' angedeutet ist (Fig. 1).

Es ergibt sich, daß der Verschiebeweg des Sperrbolzens 14 geringer ist, als der Hub des Ankers 18 des Hubmagneten 19. Der Verschiebeweg des Sperrbolzens 14 ist jedoch so groß, daß das Schaltrad gedreht werden kann, wodurch der Verschiebeweg dann gleich oder annähernd gleich dem Hub des Ankers 18 ist. Während zuvor die auf den Gewindeansatz des Ankers 18 aufgesetzte Mutter im Abstand zum Brückenglied 25 liegt, wird nach dem zweiten Verschieben des Sperrbolzens 14 wieder ein Kontakt erreicht. Es ist dann sichergestellt, daß bei allen Einbaulagen der Anker 18 in dieser Stellung verbleibt, wenn der Hubmagnet 19 nicht mehr erregt wird. Bevor jedoch diese Erregung aufgehoben wird, wird der Haftmagnet 21 erregt, so daß der Sperrbolzen 14 in der Freigabestellung verbleibt. Nachdem auch der Haftmagnet 21 nicht mehr erregt wird, verschiebt die Druckfeder 23 den Sperrbolzen 14 in die Blockierstellung.

Aus der Fig. 2 geht insbesondere noch hervor, daß neben dem Hubmagnet 19 und dem Haftmagneten 21 benachbart zweier paralleler Seitenwände des Schaltergehäuses 11 zwei Leiterplatten 26, 27 angeordnet sind. Diese Leiterplatten 26, 27 sind im Verschiebebereich der Traverse 22 mit in Längsrichtung des Sperrbolzens 14 verlaufenden Langlöchern versehen, in denen stirnseitige Zapfen der Traverse 22 geführt sind.

Die Fig. 2 zeigt, daß der Haftmagnet 21 mittels einer Bolzenverbindung an der Leiterplatte 27 festgelegt ist.

## Patentansprüche

1. Sicherheitsschalter mit einem in einem Schaltergehäuse axial verschiebbar gelagerten, federbelasteten Sperrbolzen (14), der in eine ein Schaltelement (13) blockierende und in eine das Schaltelement (13) mittels eines Hubmagneten (19) entgegen der Federkraft freigebende Stellung verschiebbar ist, **gekennzeichnet durch** einen den Sperrbolzen (14) in seiner Freigabestellung haltenden Haftmagneten (21), so daß der Hubmagnet (19) in dieser Stellung stromlos ist.

2. Sicherheitsschalter nach Anspruch 1, **dadurch gekennzeichnet, daß** der Anker (18) des Hubmagneten (19) und der Anker (20) des Haftmagneten (21) an einem Ende eines quer zum Sperrbolzen (14) stehenden Kipphebels (16) angelenkt sind, der am gegenüberliegenden Ende auf einer ortsfesten Achse (17) schwenkbar gelagert ist und mit dem Sperrbolzen (14) in einer Mitnahmeverbindung steht.

3. Sicherheitsschalter nach Anspruch 1 oder 2, **dadurch gekennzeichnet, daß** auf den Sperrbolzen (14) eine Traverse (22) fest aufgesetzt ist, gegen die sich das Ende einer den Sperrbolzen (14) in der Blockierstellung haltenden Druckfeder (23) abstützt, und daß die andere, dem Schaltelement (13) zugewandte Seite mit dem Kipphebel (16) in Berührung steht.

4. Sicherheitsschalter nach Anspruch 3, **dadurch gekennzeichnet, daß** sich das andere, dem Schaltrad (13) abgewandte Ende der Druckfeder (23) gegen ortsfeste Innenteile (24) des Schaltergehäuses (11) abstützt.

5. Sicherheitsschalter nach einem der vorhergehenden Ansprüche 1 bis 4, **dadurch gekennzeichnet, daß** vorzugsweise beide Stirnenden der Traverse 22 in Langlöchern von Leiterplatten (26, 27) geführt sind, wobei die Langlöcher in Längsrichtung des Sperrbolzens (14) verlaufen.

6. Sicherheitsschalter nach einem der vorhergehenden Ansprüche 1 bis 5, **dadurch gekennzeichnet, daß** die Traverse (22) im mittleren Bereich des Kipphebels (16) liegt.

7. Sicherheitsschalter nach einem der vorhergehenden Ansprüche 1 bis 6, **dadurch gekennzeichnet, daß** auf den Sperrbolzen (14) ein quer dazu stehendes Brückenglied (25) fest aufgesetzt ist, und daß das dem Kipphebel (16) abgewandt liegende Ende des Ankers (18) des Hubmagneten (19) mit der dem Kipphebel (16) abgewandten Seite in dem Brückenglied (25) verschiebbar geführt ist.

8. Sicherheitsschalter nach einem der vorhergehenden Ansprüche 1 bis 7, **dadurch gekennzeichnet, daß** die Stromversorgung des Hub- und des Haftmagneten (19, 21) durch einen Schaltregler mit Pulsbreitenmodulator erfolgt.

9. Sicherheitsschalter nach einem der vorhergehenden Ansprüche 1 bis 7, **dadurch gekennzeichnet, daß** die Induktivitäten der Arbeitsspulen des Hub- und des Haftmagneten (19, 21) als Glättungsinduktivität ausgelegt sind.

## Claims

1. Safety switch with a spring-loaded barring bolt (14), which is mounted in an axially displaceable manner in a switch housing and can be displaced into a position blocking a switching element (13) and into a position releasing the switching element (13) against the spring force by means of a lifting magnet (19), characterized by a clamping magnet (21) holding the barring bolt (14) in its release position, so that in this position the lifting magnet (19) is devoid of current.

2. Safety switch according to Claim 1, characterized in that the armature (18) of the lifting magnet (19) and the armature (20) of the clamping magnet (21) are articulated at one end of a tipping lever (16), which is located transversely with respect to the barring bolt (14), is mounted pivotably at the opposite end on a fixed spindle (17) and is in a driving connection with the barring bolt (14).

3. Safety switch according to Claim 1 or 2, characterized in that securely mounted on the barring bolt (14) is a cross member (22), supported against which is the end of a compression spring (23), holding the barring bolt (14) in the blocking position, and in that the other side, facing the switching element (13), is in contact with the tipping lever (16).

4. Safety switch according to Claim 3, characterized in that the other end of the compression spring (23), remote from the switching wheel (13), is supported against fixed internal parts (24) of the switch housing (11).

5. Safety switch according to one of the preceding Claims 1 to 4, characterized in that preferably both extreme ends of the cross member (22) are guided in elongated holes of printed-circuit boards (26, 27), the elongated holes running in the longitudinal direction of the barring bolt (14).

6. Safety switch according to one of the preceding Claims 1 to 5, characterized in that the cross member (22) lies in the central region of the tipping lever (16).

7. Safety switch according to one of the preceding Claims 1 to 6, characterized in that securely mounted on the barring bolt (14), transversely in relation to it, is a bridge element (25) and in that the end of the armature (18) of the lifting magnet (19) remote from the tipping lever (16) is guided with the side remote from the tipping lever (16) displaceably in the bridge element (25).

8. Safety switch according to one of the preceding Claims 1 to 7, characterized in that the power supply of the lifting magnet and clamping magnet (19, 21) takes place through a switched-mode regulator with pulse-width modulator.

9. Safety switch according to one of the preceding Claims 1 to 7, characterized in that the inductances of the working coils of the lifting magnet and clamping magnet (19, 21) are designed as a smoothing inductance.

## Revendications

1. Interrupteur de sécurité comportant un doigt d'arrêt (14) soumis à l'action d'un ressort et monté de manière à pouvoir coulisser axialement dans un boîtier d'interrupteur, qui peut coulisser dans une position bloquant un élément de commutation (13) et dans une position libérant l'élément de commutation (13) au moyen d'un aimant de levage (19), à l'encontre de la force du ressort, caractérisé par un aimant adhérent (21) qui maintient le doigt d'arrêt (14) dans sa position libérée, ce qui fait que l'aimant de levage (19) n'est pas parcouru par un courant dans cette position.

2. Interrupteur de sécurité selon la revendication 1, caractérisé en ce que la palette (18) de l'aimant de levage (19) et la palette (20) de l'aimant adhérent (21) sont articulés à une extrémité d'un levier basculant (16) qui est perpendiculaire au doigt d'arrêt (14) et qui, à l'extrémité opposée, est monté pivotant sur un axe (17) stationnaire et est en liaison d'entraînement avec le doigt d'arrêt (14).

3. Interrupteur de sécurité selon la revendication 1 ou 2, caractérisé en ce que sur le doigt d'arrêt (14) est placée fixement une traverse (22) contre laquelle prend appui l'extrémité d'un ressort de compression (23) qui maintient le doigt d'arrêt (14) dans la position de blocage, et en ce que l'autre côté, tourné vers l'élément de commutation (13) est en contact avec le levier basculant (16).

4. Interrupteur de sécurité selon la revendication 3, caractérisé en ce que l'autre extrémité du ressort de compression (23) tournée à l'opposé de la roue de commutation (13), prend appui contre des parties intérieures (24) stationnaires du boîtier d'interrupteur (11).

5. Interrupteur de sécurité selon l'une des revendications 1 à 4 précédentes, caractérisé en ce que de préférence, les deux extrémités frontales de la traverse (22) sont guidées dans des trous oblongs de plaquettes à circuits imprimés (26, 27), les trous oblongs s'étendant dans la direction longitudinale du doigt d'arrêt 14).

6. Interrupteur de sécurité selon l'une des revendications 1 à 5 précédentes, caractérisé en ce que la traverse (22) se situe dans la zone centrale du levier basculant (16).

7. Interrupteur de sécurité selon l'une des revendications 1 à 6 précédentes, caractérisé en ce que sur le doigt d'arrêt (14) est placé fixement un organe en pont (25) perpendiculaire à celui-ci, et en ce que l'extrémité, tournée à l'opposé du levier basculant (16), de la palette (18) de l'aimant de levage (19) est guidée de manière à pouvoir coulisser dans l'organe en pont (25), par le côté tourné à l'opposé du levier basculant (16).

8. Interrupteur de sécurité selon l'une des revendications 1 à 7 précédentes, caractérisé en ce que l'alimentation en courant de l'aimant de levage et de l'aimant adhérent (19, 21) s'effectue au moyen d'un régulateur de commande avec modulateur de largeur d'impulsion.

9. Interrupteur de sécurité selon l'une des revendications 1 à 7 précédentes, caractérisé en ce que les inductances des bobines de travail du levier de levage et du levier adhérent (19, 21) sont conçues en tant qu'inductances de lissage.
